# NEUE EUROPÄISCHE PATENTSCHRIFT

(11) **EP 0 863 088 B2**
(45) Veröffentlichungstag und Bekanntmachung des Hinweises auf die Entscheidung über den Einspruch: **16.12.2009**
(45) Hinweis auf die Patenterteilung: 26.05.2004
(21) Anmeldenummer: 98104056.1
(22) Anmeldetag: 06.03.1998
(51) Int. Cl.: B65D 83/00

(54) **Vorrichtung zum Entleeren eines Schlauchbeutels**
Apparatus for emptying a sleeve-bag
Dispositif pour vider un sac tubulaire

(30) Priorität: 07.03.1997 DE 29704210 U; 26.03.1997 DE 29705488 U
(43) Veröffentlichungstag der Anmeldung: 09.09.1998
(73) Patentinhaber: 3M ESPE AG, 82229 Seefeld (DE)
(72) Erfinder: Pauser, Helmut, 86911 Diessen (DE); Brandhorst, Gerd, 86899 Landsberg (DE)

(56) Entgegenhaltungen:
- EP-A- 0 151 922
- EP-A- 0 319 666
- CH-A- 684 082
- DE-A- 4 335 970
- DE-A- 4 403 368
- DE-U- 9 017 324
- DE-U- 9 103 038
- DE-U- 9 400 524

## Beschreibung

Eine Vorrichtung zum Entleeren eines Schlauchbeutels mit den im ersten Teil des Anspruchs 1 angegebenen Merkmalen ist aus DE 295 01 255 U bekannt. Der Schlauchbeutel wird dort in das kappenartige Aufnahmeteil so eingelegt, daß seine Stirnseite an der Stützwand des Aufnahmeteils anliegt, und an seinem Umfang mit der Umfangswand des Aufnahmeteils verklebt oder in sonstiger Weise an dieser fixiert.

Die Verklebung bewirkt, daß der Inhalt des Schlauchbeutels, der bei Druckeinwirkung (üblicherweise durch einen von hinten einwirkenden Kolben) mittels einer in dem Aufnahmeteil vorhandenen Aufbrecheinrichtung geöffnet wird, nur durch die Austrittsöffnung des Aufnahmeteils und von dort an die vorgesehene Verwendungsstelle (beispielsweise den Einlaß eines Mischers), nicht aber aus dem kappenartigen Aufnahmeteil nach hinten fließen kann.

Eine weitere Funktion der Verklebung besteht darin, den stirnseitigen Schlauchbeutelbereich festzuhalten, so daß er beim Aufbringen des Entleerungsdrucks im Bereich des Aufnahmeteils nicht ausweichen kann, sondern der Folienbereich, der über einer die Aufbrecheinrichtung enthaltenden Vertiefung liegt, sich in diese hinein auswölbt und unter die zum Aufbrechen erforderliche Spannung gesetzt wird.

Der zeitliche Ablauf beim Erreichen dieser Spannung ist insbesondere dann von Bedeutung, wenn zwei oder mehrere Schlauchbeutel in einem gemeinsamen Gerät und einer entsprechend mehrteiligen Aufnahmeeinrichtung gleichzeitig entleert werden. Handelt es sich beispielsweise um ein aus zwei Komponenten herzustellendes pastenartiges Material, so ist es erwünscht, daß der in kleinerer Menge vorliegende Katalysator-Bestandteil kurz vor dem Basis-Bestandteil auszuströmen beginnt, damit beide Bestandteile gleichzeitig den Mischer erreichen. Um diesen zeitlichen Ablauf zu gewährleisten, kommt es unter anderem darauf an, daß das Aufbrechen jeder Folie bei einer bestimmten Ausbringkraft erfolgt. Auch aus diesem Grund ist eine ordnungsgemäße Verklebung - oder generell Fixierung - zwischen dem Schlauchbeutel und dem die Aufbrecheinrichtung tragenden Aufnahmeteil von Bedeutung

Aus DE 94 00 524 U ist eine weitere Vorrichtung zum Entleeren eines Schlauchbeutels bekannt. Dort ist am vorderen Ende des Schlauchbeutels ein Ring mit einer Dichtfläche angeklebt, die beim Entleervorgang mit einer in einem kappenartigen Aufnahmeteil vorgesehen Anlage dichtend zusammenwirkt.

Der Erfindung liegt die Aufgabe zugrunde, eine möglichst sichere und dichte Fixierung des Schlauchbeutels an dem Aufnahmeteil zu gewährleisten.

Die Lösung dieser Aufgabe gelingt mit den im Anspruch 1 angegebenen Merkmalen.

Die danach an der Stirnseite des Schlauchbeutels angreifende Fixierung zwischen Schlauchbeutel und Aufnahmeteil findet im wesentlichen in der Ebene statt, in der die Aufbrecheinrichtung wirkt und sich der von ihr beaufschlagte Teil der Schlauchbeutelfolie befindet. Gleichzeitig liegt die Fixierstelle nahe an der Aufbrecheinrichtung. Aus beiden Gründen läßt sich beim Fixieren der Folie am Aufnahmeteil der oben erläuterte, für den Aufbrechvorgang wichtige Kraft/Zeit-Verlauf besser einhalten.

Im Gegensatz zum Stand der Technik ist bei der erfindungsgemäßen Gestaltung die Zone, in die der Schlauchbeutel beim Entleerungsvorgang hinein gequetscht wird, von jeglicher seitlichen Fixierung frei. Daher läßt sich der Ausbringkolben ungehindert vorschieben, bis der Schlauchbeutel vollständig zusammengedrückt und restlos entleert ist.

Ferner wird durch die Tatsache, daß die Fixierstelle die im Schlauchbeutel zu erzeugende Öffnung unmittelbar umgibt, diejenige Substanzmenge klein, die sich innerhalb der Fixierung unter dem Schlauchbeutelboden sammeln kann, ohne an die Austrittsöffnung zu gelangen.

Die Gestaltung nach Anspruch 1 hat den Vorteil einer genauen Orientierung des Schlauchbeutels an der Querfläche des Aufnahmeteils. Die dabei angenommene Vorformung des Schlauchbeutelendes ist auch zur Erzielung einer ebenen und zu der Querfläche parallelen Fixierfläche am Schlauchbeutel günstig.

Besteht die Fixierung gemäß Anspruch 2 in einer Verklebung, so ergibt sich der Vorteil, daß der Klebstoff praktisch nicht über den Rand des Aufnahmeteils nach außen treten kann, so daß auch Sauberkeit und Aussehen des gefüllten und mit dem Aufnahmeteil verbundenen Erzeugnisses verbessert werden. Gleichzeitig wird die für eine genügende Fixierung und Dichtung erforderliche Klebstoffmenge minimal.

Die Ausgestaltung der Erfindung nach Anspruch 3 vermeidet, daß noch flüssige Teile des Klebstoffs in den Austrittsbereich der Substanz gelangen.

Die Weiterbildung der Erfindung nach Anspruch 4 und 5 ist insofern zweckmäßig, als sich der gefüllte Schlauchbeutel ohne weiteres so vorformen läßt, daß er an seinem in das Aufnahmeteil einzuführenden Ende einen umlaufenden ringförmigen Vorsprung erhält, der bündig in die Nut eingeführt und in ihr fixiert werden kann.

Anspruch 6 bezieht sich auf eine Aufbrecheinrichtung, die sich in Verbindung mit der erfindungsgemäßen stirnseitigen Fixierung zwischen Schlauchbeutel und Aufnahmeteil besonders gut eignet.

Ein Ausführungsbeispiel der Erfindung wird nachstehend anhand der Zeichnung näher erläutert. In der Zeichnung zeigt
- Figur 1: einen Schlauchbeutel mit Aufnahmeteil im fixierten Zustand;
- Figur 2: Schlauchbeutel und Aufnahmeteil vor der Fixierung; und
- Figur 3: eine Stirnansicht des Aufnahmeteils in Richtung des Pfeils III-III der Figur 2.

Gemäß der Zeichnung ist der aus einer Kunststoffolie hergestellte Schlauchbeutel **10** generell zylindrisch und an seinen Enden jeweils mit einem Clip **11** verschlossen.

Das aus Kunststoff einstückig gespritzte Aufnahmeteil **12** weist eine Querwand **13** auf, die eine Stützfläche für das Ende des Schlauchbeutels **10** bildet. In Richtung des Schlauchbeutels (in der Zeichnung nach oben) wird die Querwand **13** von einer Umfangswand **14** umgeben. In entgegengesetzter Richtung (in der Zeichnung nach unten) geht von der Querwand **13** eine Vertiefung **15** aus, die in einer Austrittstülle **16** mündet. Gemäß Figur 3 hat die Vertiefung **15** in der Draufsicht etwa die Form eines Kreissegments, wobei ihre gekrümmte Wand parallel zur Umfangswand **14** des Aufnahmeteils **12** verläuft.

Innerhalb der Vertiefung **15** sind zu beiden Seiten der zentrisch angeordneten Austrittstülle **16** zwei Dorne **17** angeformt. Die Dorne **17** sind in ihrer Länge so bemessen, daß ihre Spitzen gegenüber der von der Querwand **13** gebildeten Stützfläche zurückgesetzt sind.

Die Vertiefung **15** ist von einer Ringnut **18** umgeben, die längs der Umfangswand **14** verläuft und, soweit es die gegebenen Abmessungen zulassen, von der Vertiefung **15** durch einen Steg **19** getrennt ist.

Der gefüllte und mit den Clips **12** verschlossene Schlauchbeutel **10** wird vor seinem Einsetzen in den Aufnahmeteil **12** so vorgeformt, daß er an dem entsprechenden Ende einen umlaufenden Ringvorsprung **20** erhält. Bei diesem Verformungsvorgang wird gleichzeitig der untere Beutelzipfel mit dem unteren Clip **11** nach innen gedrückt, so daß eine - mit Ausnahme des Ringvorsprungs **20** - im wesentlichen ebene Stirnfläche entsteht.

Beim anschließenden Einführen des Schlauchbeutels **10** in den Aufnahmeteil **12** gelangt der Ringvorsprung **20** in die mit Klebstoff **21** gefüllte Ringnut **18**, wo die Fixierung stattfindet.

Anstelle der beschriebenen Verklebung kann auch mit einer Verschweißung gearbeitet werden, wobei die zum Verschweißen erforderliche Wärme dem Bereich der Ringnut **18** und dem darin befindlichen Ringvorsprung **20** des Schlauchbeutels **10** zugeführt wird.

Ferner kann anstelle der in der Zeichnung dargestellten beiden Dorne **17** auch eine anders gestaltete, beispielsweise mit einem Messer arbeitende Aufbrecheinrichtung vorgesehen sein.

Als weitere Variante kann die Querwand **13** zur Aufnahme des unteren Beutelzipfels samt Clip **11** mit einer Vertiefung versehen sein.

## Patentansprüche

1. Vorrichtung mit einem Schlauchbeutel und einem an dessen einem Ende fixierten kappenartigen Aufnahmeteil (**12**) zum Entleeren des Schlauchbeutels (**10**), wobei der Aufnahmeteil (**12**) eine den Schlauchbeutel (**10**) stirnseitig abstützende Querfläche, eine in eine Austrittsöffnung (**16**) mündende Vertiefung (**15**) und eine in der Vertiefung (**15**) angeordnete Einrichtung (**17**) zum Öffnen der Schlauchbeutelfolie aufweist,
**dadurch gekennzeichnet, daß** der Schlauchbeutel (**10**) mit der Querfläche des Aufnahmeteils (**12**) haftverbunden ist, die Querfläche des Aufnahmeteils (**12**) eine die Vertiefung (**15**) umgebende Nut (**18**) zur Aufnahme eines Vorsprungs (**20**) am Schlauchbeutelende aufweist.

2. Vorrichtung nach Anspruch 1, wobei die Nut (**18**) Klebstoff (**21**) enthält.

3. Vorrichtung nach Anspruch 1 oder 2, wobei die Nut (**18**) durch einen Steg (**19**) von der Vertiefung (**15**) getrennt ist.

4. Vorrichtung nach einem der Ansprüche 1 bis 3, wobei die Nut (**18**) nahe einer die Querwand (**13**) begrenzenden Umfangswand (**14**) des Aufnahmeteils (**12**) verläuft.

5. Vorrichtung nach Anspruch 4, wobei der Vorsprung (**20**) am Schlauchbeutelende vorgeformt ist.

6. Vorrichtung nach einem der Ansprüche 1 bis 5, wobei die Aufbrecheinrichtung einen dem Schlauchbeutelende zugewandten Dorn (**17**) aufweist, dessen Spitze gegenüber der Stützfläche der Querwand (**13**) zurückgesetzt ist.

## Claims

1. A device including a sleeve bag and a cap-type receiving portion (12) fixed at one end of the bag, for emptying the sleeve bag (10), the receiving portion (12) having a transverse surface supporting the end of the sleeve bag (10), a recess (15) leading into an exit opening (16), and means (17) arranged in the recess (15) and used for opening the sheet of the sleeve bag,
**characterized in that** the sleeve bag (10) is adhesively connected to the transverse surface of the receiving portion (12), wherein the transverse surface of the receiving portion (12) has a groove (18) surrounding the recess (15) and receiving a projection (20) provided at the end of the sleeve bag.

2. The device of claim 1, wherein the groove (18) contains an adhesive (21).

3. The device of claim 1 or 2, wherein the groove (18) is separated from the recess (15) by a web (19).

4. The device of any one of claims 1 to 3, wherein the groove (18) extends close to a peripheral wall (14) of the receiving portion (12) limiting the transverse wall (13).

5. The device of claim 4, wherein the projection (20) is pre-formed at the end of the sleeve bag.

6. The device of any one of claims 1 to 5, wherein the rupturing means includes a spike (17) pointing toward the end of the sleeve bag, the tip of the spike being set back from the supporting surface of the transverse wall (13).

## Revendications

1. Dispositif comportant un sachet tubulaire et une partie de réception en forme de capuchon (12) fixée à une extrémité de ce sachet, pour vider le sachet tubulaire (10), la partie de réception (12) comportant une surface transversale, qui supporte frontalement le sachet tubulaire (10), un renfoncement (15) débouchant dans une ouverture de sortie (16) et un dispositif (17) disposé dans le renfoncement (15) pour ouvrir la feuille du sachet tubulaire,
**caractérisé en ce que** le sachet tubulaire (10) est fixé par adhérence à la surface transversale de la partie de réception (12), dans lequel la surface transversale de la partie de réception (12) comporte une rainure (18), qui entoure le renfoncement (15) et sert à recevoir une partie saillante (20) située sur l'extrémité du sachet tubulaire.

2. Dispositif selon la revendication 1, dans lequel la rainure (18) contient un adhésif (21).

3. Dispositif selon la revendication 1 ou 2, dans lequel la rainure (18) est séparée du renfoncement (15) par une barrette (19).

4. Dispositif selon l'une des revendications 1 à 3, dans lequel la rainure (18) s'étend à proximité d'une paroi périphérique (14), qui délimite la paroi transversale (13), de la partie de réception (12).

5. Dispositif selon la revendication 4, dans lequel la partie saillante (20) est préformée sur l'extrémite du sachet tubulaire.

6. Dispositif selon les revendications 1 à 5, dans lequel le dispositif de rupture comporte une broche (17), qui est tournée vers l'extrémité du sachet tubulaire et dont la pointe est en retrait par rapport à la surface d'appui de la paroi transversale (13).
